# EUROPÄISCHE PATENTSCHRIFT

(11) **EP 0 812 143 B1**
(45) Veröffentlichungstag und Bekanntmachung des Hinweises auf die Patenterteilung: **09.05.2001**
(21) Anmeldenummer: 96904077.3
(22) Anmeldetag: 14.02.1996
(51) Int. Cl.: A46D 3/00, A46B 3/20

(54) **VERFAHREN UND VORRICHTUNG ZUR HERSTELLUNG VON BORSTENWAREN UND DANACH HERGESTELLTE BORSTENWARE**
METHOD AND DEVICE FOR PRODUCING BRISTLED ARTICLES AND BRISTLED ARTICLES PRODUCED ACCORDING THERETO
PROCEDE ET DISPOSITIF DE FABRICATION DE BROSSES, ET BROSSES FABRIQUEES AINSI

(30) Priorität: 27.02.1995 DE 19506597
(43) Veröffentlichungstag der Anmeldung: 17.12.1997
(73) Patentinhaber: CORONET-Werke Gesellschaft mit beschränkter Haftung, 69483 Wald-Michelbach (DE)
(72) Erfinder: WEIHRAUCH, Georg, D-69483 Wald-Michelbach (DE)
(74) Vertreter: Dipl.-Ing. Heiner Lichti Dipl.-Phys. Dr.rer.nat. Jost Lempert Dipl.-Ing. Hartmut Lasch
(86) Internationale Anmeldenummer: EP9600616
(87) Internationale Veröffentlichungsnummer: WO9626658

(56) Entgegenhaltungen:
- EP-A- 0 149 996
- DE-B- 1 010 498
- DE-C- 937 765
- FR-A- 2 331 302
- GB-A- 759 082
- US-A- 4 988 146
- US-A- 5 221 123

## Beschreibung

Die Erfindung betrifft ein Verfahren zur Herstellung von Borstenwaren, bestehend aus einem Borstenträger aus elastischem Material mit wenigstens einer im wesentlichen zylindrischen Ausnehmung zur Aufnahme eines Borstenbündels, das an seinem befestigungsseitigen Ende eine die Borsten verbindende Verdickung, deren Querschnitt größer als der engste Querschnitt der Ausnehmung ist, aufweist und unter Druck in die Ausnehmung am Borstenträger formschlüssig eingesetzt wird, wobei die Wandung der Ausnehmung beim Passieren der Verdickung elastisch ausfedert und hinter der Verdickung bis zur Anlage an den Borsten des Borstenbündels zurückfedert. Ferner betrifft die Erfindung eine Vorrichtung zur Durchführung des Verfahrens.

Als Borstenwaren werden im vorliegenden Zusammenhang alle Produkte verstanden, bei denen Borstenbündel oder einzelne Borsten an einem Träger beliebiger Form befestigt sind. Hierbei kann es sich also um herkömmliche Bürsten, wie Zahnbürsten, Körperbürsten, Reinigungbürsten, Schleifbürsten, Polierbürsten oder um Schrubber, Besen, Pinsel oder um Borstenmatten handeln. Bei dem Träger kann es sich unmittelbar um einen Stiel, Griff, oder Gerätegehäuse, um Bänder, Streifen od. dgl., oder auch nur um Vorprodukte handeln, die anschließend in einen Stiel, einen Griff, ein Gerät od. dgl. eingesetzt oder miteinander zu größeren Einheiten verbunden werden. Unter Borstenbündel werden Bündel beliebigen Querschnittes, z.B. Rundbündel, polygonale Bündel, Hohlbündel, Bündelpakete od. dgl. verstanden. Die Borsten bestehen aus Kunststoff und die Verdickung kann durch Aufschmelzen der Borstenenden und Erkalten und gegebenenfalls durch Nachformen erzeugt sein.

Mit dem Aufkommen von Kunststoffborsten ist versucht worden, die früher übliche mechanische Befestigungstechnik bzw. die Klebetechnik zu ersetzen. So ist es bekannt (DE 845 933), die Borstenbündel durch Aufschmelzen der Borsten mit einer Verdickung zu versehen und diese Verdickung mit dem Borstenträgermaterial zu umspritzen, um auf diese Weise das Borstenbündel auszugsfest im Träger zu verankern. Dieses Einspritzen der Borstenbündel ist in der Folgezeit verbessert worden (DE 35 11 528, EP 0 142 885).

Bei einer anderen Technologie wird der Borstenträger mit vorgeformten Ausnehmungen versehen und entweder im Bereich der Ausnehmung und/oder die Verdickung am Borstenbündel oberflächennah aufgeschmolzen und das Borstenbündel mit der Verdickung in die Ausnehmung eingedrückt (US 4 609 228, US 4 637 660). Nach dem Einsetzen umfließt die Schmelze des Borstenträgers die Verdickung und kann zugleich ein Verschmelzen der Kunststoffkomponenten von Borstenbündel und Träger stattfinden.

Schließlich ist ein thermoelastisches Fügeverfahren bekannt (US 4 988 146), bei dem die Wandung der Ausnehmung und/oder die Verdickung am Borstenbündel in ihrem oberflächennahen Bereich auf Temperaturen unterhalb der Schmelztemperatur erwärmt werden und anschließend das Borstenbündel mit der Verdickung unter thermoelastischem Verformen eingesetzt wird. Nach dem Erkalten ist das Bündel mit der Verdickung im Träger fest verankert.

In all diesen Fällen muß Wärme zugeführt und anschließend abgeführt werden, was stets Zeit beansprucht, so daß bei diesen bekannten Verfahren die Arbeitszyklen relativ lang sind. Hinzu kommt, daß die Temperaturführung sehr exakt gesteuert werden muß, um eine thermische Schädigung, insbesondere Versprödung oder thermische Oxidation der Polymere zu vermeiden. In keinem Fall läßt sich aber eine Beeinträchtigung der Molekularstruktur der Borsten mit ihrem häufig sehr geringen Durchmesser verhindern.

Bei speziellen Bürsten, insbesondere Haarbürsten, ist es bekannt (DE 937 765), an einem plattenförmigen gummielastischen Träger sackartige Vertiefungen vorzusehen und in diese Vertiefungen Draht- oder Kunststoffstifte oder auch Borstenbündel mit einer Verdickung am befestigungsseitigen Ende einzustecken. Beim Einstecken weicht die Wandung der sackartigen Vertiefung elastisch aus und federt hinter der Verdickung bis zur Anlage an dem Stift bzw. Bündel zurück. Anschließend wird die Platte randseitig in einen Bürstenkörper eingespannt und ausgewölbt, so daß sie bei Gebrauch der Bürste durchfedern.

Der Erfindung liegt die Aufgabe zugrunde, ein Verfahren und eine Vorrichtung zur Herstellung von Borstenwaren und danach hergestellte Borstenwaren vorzuschlagen, die eine kostengünstige Fertigung mit kurzen Arbeitszyklen gestatten, wobei Borstenwaren mit verbesserter Auszugsfestigkeit der Borstenbündel geschaffen werden sollen.

Ausgehend von dem bekannten Verfahren nach der DE 937 765 wird die Erfindungsaufgabe dadurch gelöst, daß das Borstenbündel mit seiner Achse etwa auf die Achse der Ausnehmung im Borstenträger ausgerichtet und durch direktes Einwirken einer Kraft auf die Verdickung in die Ausnehmung eingetrieben wird.

Die für das Eintreiben aufzubringende Kraft hängt maßgeblich von dem Elastizitätsmodul des Werkstoffs des Borstenträgers sowie davon ab, wie die Verdickung und die Ausnehmung geometrisch bemessen bzw. aufeinander abgestimmt sind. Diese Parameter lassen sich je nach Art der herzustellenden Borstenware problemlos durch einige Versuche ermitteln. Es lassen sich dann ebenso problemlos Eintreibkräfte in der erforderlichen Größe erzeugen und auf die Verdickung am Borstenbündel übertragen, um nach dem Eintreiben am Borstenbündel eine Auszugsfestigkeit zu erhalten, die im Bereich herkömmlich hergestellter Borstenwaren liegt. Die Achsen von Borstenbündel und Ausnehmung werden vor dem Eintreiben vorzugsweise ausgefluchtet, doch ist eine leichte Neigung oder ein kleiner Versatz unschädlich, da sich die Verdickung beim Eintreiben selbst zentriert. Im übrigen läßt sich das Verfahren nicht nur bei Borstenbündeln, sondern auch bei Einzelborsten ausführen, solange diese nur eine Verdickung an ihrem befestigungsseitigen Ende aufweisen.

Die Kraft zum Eintreiben des Borstenbündels wird vorzugsweise auf den die Borsten des Borstenbündels umfangsseitig ringförmig überragenden Überstand der Verdickung gleichmäßig zur Wirkung gebracht.

Sofern die Borstenbündel als Hohlbündel ausgebildet sind, bei denen die Borsten ringförmig angeordnet sind, ragt auch die Verdickung zumindest teilweise in den Querschnitt des Hohlraums hinein, kann diesen aber auch plattenförmig abschließen. Bei solchen Hohlbündeln wird erfindungsgemäß die Kraft zum Eintreiben der Borstenbündel innerhalb des Hohlraums auf die Verdickung zur Wirkung gebracht.

Es ist von Vorteil und an sich bekannt, daß die Ausnehmung im Borstenträger einen Hinterschnitt aufweist. In diesem Fall wird die Kraft zum Eintreiben des Borstenbündels solange auf die Verdickung zur Wirkung gebracht, bis diese den größten Querschnitt der Ausnehmung hinter dem Hinterschnitt erreicht.

In der Regel weist eine Borstenware, z.B. eine Bürste, eine Vielzahl von Borstenbündeln und der Borstenträger eine entsprechende Anzahl von Ausnehmungen auf. Das erfindungsgemäße Verfahren gibt die Möglichkeit, sämtliche Borstenbündel oder Gruppen von Bündeln gleichzeitig in die Ausnehmungen am Borstenträger einzutreiben.

Zusätzlich zu der beim Eintreiben auf die Verdickung wirkenden Kraft kann auch eine Kraft auf die freien Enden der Borstenbündel zur Wirkung gebracht werden, wobei das Bündel vorzugsweise umfangsseitig eingespannt wird, um ein Ausknicken der Borsten zu vermeiden.

Bei erhöhter Anforderung an die Auszugsfestigkeit empfiehlt es sich, den elastischen Borstenträger mit den eingesetzten Borstenbündeln in einen starren Träger unter Verspannen des Borstenträgers einzusetzen.

Zur Durchführung des Verfahrens geht die Erfindung aus von einer Vorrichtung mit einer Aufnahme für den Borstenträger und einem Halter für das Borstenbündel. Eine solche Vorrichtung zeichnet sich erfindungsgemäß dadurch aus, daß der Halter einen Stempel aufweist, der mit seiner vorlaufenden Stirnseite auf die Verdickung am Borstenbündel wirkt, axial in Richtung auf die Aufnahme mit dem Borstenträger angetrieben und in die Ausnehmung bis zur endgültigen Positionierung der Verdickung einfahrbar ist.

Der Stempel fährt also zusammen mit dem Borstenbündel in die Ausnehmung ein und verdrängt die elastisch nachgiebige Wandung der Ausnehmung nach außen, bis die Verdickung endgültig positioniert ist. Nach dem Ausfahren des Stempels federt die elastische Wandung der Ausnehmung zurück, spannt die Verdickung ein und umspannt gleichzeitig die Borsten des Bündels, soweit sie sich innerhalb des Borstenträgers befinden.

Der Stempel kann als das Borstenbündel außenseitig umfassende Hülse ausgebildet sein, die mit ihrer ringförmigen Stirnseite gegen den die Borsten des Borstenbündels überragenden Überstand der Verdickung wirkt. Ein solcher hülsenförmiger Stempel dient zugleich der Führung des Borstenbündels und bringt die seitlichen Verdrängungskräfte auf das elastische Material des Borstenträgers auf. In vorteilhafter Ausführung ist vorgesehen, daß die Hülse an ihrem auf den Überstand der Verdickung wirkenden Bereich einen äußeren Querschnitt, der nicht größer ist als der größte Querschnitt der Verdickung, und anschließend unter Bildung einer Stufe einen größeren Querschnitt aufweist. Dabei bildet die Stufe einen mit der Oberfläche des Borstenträgers zusammenwirkenden Anschlag für die Eintreibtiefe des Borstenbündels.

Im Falle von Hohlbündeln ist der Stempel bolzenartig ausgebildet. Er greift in das Hohlbündel ein und wirkt mit seiner vorlaufenden Stirnseite auf die den Innendurchmesser des Hohlbündels überragende Verdickung. Ist die Verdickung so ausgebildet, daß sie das Hohlbündel nach unten plattenförmig abschließt, wirkt der Stempel auf die Innenseite der plattenförmigen Verdickung.

Im Falle einer ringförmigen Verdickung kann der Stempel in bevorzugter Ausführungsform einen in den Ringraum der Verdickung eingreifenden Ansatz kleineren Durchmessers aufweisen, wobei die dadurch am Stempel gebildete Stufe beim Eintreiben auf den inneren Überstand der ringförmigen Verdickung wirkt.

Im Zusammenhang mit dem erfindungsgemäßen Verfahren und der Vorrichtung zu seiner Durchführung werden Borstenträger aus einem bei Normaltemperatur gummielastischen Werkstoff gewählt, dessen Elastizität in Abhängigkeit vom Verhältnis der Querschnitte von Ausnehmung und Verdickung so eingestellt ist, daß nach Eintreiben des Bündels in die Ausnehmung die Verdickung durch elastische Rückstellung des Werkstoffs des Borstenträgers formschlüssig gehalten ist und das Borstenbündel zumindest auf einem Teil seiner im Träger befindlichen Länge von diesem eng umfaßt und auf diese Weise bandagiert wird, ohne daß nennenswerte Hohlräume verbleiben. Der Werkstoff für den Träger bzw. dessen Elastizität muß so eingestellt sein und die geometrischen Abmessungen der Ausnehmung und der Verdickung so aufeinander abgestimmt sein, daß das Einsetzen des Borstenbündels mit vertretbarem Kraftaufwand möglich ist, andererseits eine Auszugsfestigkeit erreicht wird, die dem jeweiligen Verwendungszweck der Borstenware genügt. Als Werkstoffe, die diese Bedingungen erfüllen, kommen natürliche und synthetische Kautschuke sowie eine Reihe bekannter Elastomere in Frage.

Es liegt auf der Hand, daß die Fertigungstechnik für solche Borstenwaren mit hoher Auszugsfestigkeit der Bündel erheblich einfacher ist als die bisher thermoplastischen oder thermoelastischen Verfahren, da die Befestigung unter Normaltemperatur erfolgen kann. Dadurch wird der apparative Aufwand erheblich reduziert und werden vor allem wesentlich kürzere Taktzeiten möglich, die im Bereich mechanischer Befestigungstechniken liegen. Gegenüber diesen wird der weitere Vorteil erreicht, daß keine zusätzlichen oder gar artfremden Befestigungsmittel notwendig sind.

Erfindungsgemäß hergestellte Borstenwaren weisen ferner verbesserte Gebrauchseigenschaften auf, indem die Gummielastizität des Trägers in vielen Anwendungsfällen Vorteile bietet, beispielsweise wird die Verletzungsgefahr im Falle von Zahnbürsten, Kosmetikbürsten, Körperbürsten od. dgl. Verringert. Bei Bürsten, Besen od. dgl. Für Reinigungszwecke, wie auch bei technischen Bürsten wird einerseits die Beschädigungsgefahr anderer Objekte im Bewegungsbereich der Bürste verringert und ergeben sich durch die Gummi-elastitizität günstige Dämpfungseigenschaften, was insbesondere bei mechanisch angetriebenen Bürsten von Vorteil ist.

Damit entfallen die bisher sehr aufwendigen Maßnahmen zur Erzeugung flexibler Bürsten aus im übrigen starren Materialien, wie sie im Stand der Technik vielfach beschrieben sind (WO 92/17092, WO 92/17093; EP 0 504 893).

Die Gummielastizität des Trägers führt nicht nur zur elastischen Nachgiebigkeit des Trägers selbst, sondern bildet zugleich eine dämpfende Lagerung für das Bürstenbündel, so daß dieses axial und quer zur Achse in begrenztem Umfang beweglich ist. Eine solche Nachgiebigkeit ist vor allem bei Zahnbürsten erwünscht.

Nachstehend ist die Erfindung anhand einiger in der Zeichnung wiedergegebener Ausführungsbeispiele beschrieben. In der Zeichnung zeigen:
- Figur 1:: drei Verfahrensstufen beim Verbinden eines Borstenbündels mit einem Borstenträger mit einer ersten Ausführungsform der Vorrichtung;
- Figur 2:: mehrere Verfahrensstufen beim Befestigen einer anderen Art von Bündeln mit einer zweiten Ausführungsform der Vorrichtung;
- Figur 3:: eine dritte Ausführungsform der Befestigung des Borstenbündels in zwei Verfahrensvarianten;
- Figur 4:: mehrere Verfahrensstufen bei der Befestigung des Borstenbündels an einer weiteren Ausführungsform des Borstenträgers;
- Figur 5:: einen abgebrochenen Längsschnitt im Bereich eines Zahnbürstenkopfs;
- Figur 6:: eine Draufsicht zu Figur 6;
- Figur 7:: ein Querschnitt durch eine Bürste in einer anderen Ausführungsform;
- Figur 8:: eine Draufsicht auf einen Zahnbürstenkopf in einer weiteren Variante.

In den Figuren 1 bis 4 ist zur besseren Übersichtlichkeit jeweils nur ein Ausschnitt aus einem Borstenträger 1 aus einem gummielastischen Werkstoff im Bereich der Befestigungsstelle eines Borstenbündels 2 gezeigt. Das Borstenbündel 2 besteht aus einer Vielzahl von einzelnen Borsten 3, die an ihrem befestigungsseitigen Ende zu einer Verdickung 4 aufgeschmolzen worden sind, wobei die Verdickung anschließend flachgedrückt, beispielsweise gestaucht wurde, so daß sie eine linsenartige Form aufweist und das eigentliche Bündel nach außen überragt. Bei dem Ausführungsbeispiel gemäß Figuren 1a bis 1c ist der Borstenträger 1 mit einem zylindrischen Sackloch 5 versehen, dessen Durchmesser kleiner ist als der Außendurchmesser der Verdickung 4.

Das mit der Verdickung 4 versehene Borstenbündel wird in Richtung seiner Achse in das Sackloch 5 eingetrieben oder eingeprellt. Hierzu dient bei diesem Ausführungsbeispiel eine Vorrichtung mit einem Stempel in Form einer Hülse 6, in die das Borstenbündel eng gefaßt eingesetzt ist. Die Hülse ist an ihrem vorderen Ende über eine Stufe 7 zu einem Abschnitt 8 mit kleinerem Durchmesser eingezogen. Der Außendurchmesser im Bereich des Abschnittes 8 sollte nicht größer sein als der Außendurchmesser der Verdickung. Die Stirnseite 9 des Abschnittes 8 der Hülse 6 (Figur 1a) wirkt auf den den Außendurchmesser des Borstenbündels 2 überragenden Überstand der Verdickung 4. Durch Niederfahren der Hülse 6 mit dem Borstenbündel 2 entsprechend den Richtungspfeilen 10 in Figur 1b wird die Verdickung 4 in das Sackloch 5 eingetrieben, wobei die Wandung des Sacklochs 5 aufgrund der Gummielastizität des Borstenträgers 1 nach außen verdrängt wird, bis schließlich die Verdickung 4 auf dem Boden des Sacklochs 5 aufstößt. Anschließend wird die Hülse 6 gezogen (Figur 1c), so daß die Wandung des Sacklochs im Bereich 11 zurückfedert und die Verdickung 4 und die Borsten des Bündel 2 auf einer gewissen Länge eng einspannt. Die Hülse kann auch an ihrem nachlaufenden Ende geschlossen sein und mit dieser geschlossenen Stirnseite auf das freie Ende des Borstenbündels eine zusätzliche Kraft zum Eintreiben des Bündels ausüben.

Bei dem Ausführungsbeispiel gemäß Figur 2 weist der Borstenträger 1 ein Durchgangsloch 12 auf, das aus einem Abschnitt 13 größeren und einem Abschnitt 14 kleineren Durchmessers besteht. In diesem Fall wird ein Borstenbündel 2 in Form eines Hohlbündels 15 eingesetzt. Das Hohlbündel 15 ist gleichfalls an seinem befestigungsseitigen Ende zu einer hier ringförmigen Verdickung 16 aufgeschmolzen und diese durch Nachformen flachgedrückt. Zum Einsetzen des Hohlbündels 15 dient ein bolzenartiger Stempel 17, der sich über eine Stufe 18 verjüngt. Der verjüngte Abschnitt 19 durchgreift den freien Innenraum der ringförmigen Verdickung 16 (Figur 2a). Beim Niederfahren des Stempels 17 gemäß den Richtungspfeilen 20 in Figur 2b taucht zunächst der verjüngte Abschnitt 19 und anschließend die Verdickung 16 in das zweistufige Durchgangsloch 12 ein. Beim Eindringen der ringförmigen Verdickung 16 wird die Wandung des Lochabschnitts 13 mit dem größeren Innendurchmesser nach außen verdrängt, bis die ringförmige Verdickung 16 auf der Stufe zwischen den beiden Abschnitten 13 und 14 des Lochs aufsitzt. Dabei federt die Wandung im Bereich des größeren Abschnittes 13 des Durchgangslochs 12 zurück, wodurch die ringförmige Verdickung 16 verankert ist. Im übrigen liegt auch hier die Wandung im Bereich des Abschnittes 13 dem Borstenbündel außen satt an, woraufhin der Stempel 17 gezogen wird.

In Figur 3 ist ein Borstenträger 1 mit einem Durchgangsloch 21 mit über die Dicke des Borstenträgers gleichbleibendem Durchmesser versehen (Figur 3a). Bei diesem Ausführungsbeispiel kann das Borstenbündel 2 mit seiner Verdickung 4 voraus von oben gemäß Richtungspfeil 22 (Figur 3b) oder mit den Borsten voraus gemäß Richtungspfeil 23 (Figur 3c) in den Borstenträger 1 eingeprellt werden.

Bei dem Ausführungsbeispiel gemäß Figur 4 weist der Borstenträger 1 wiederum ein zweistufiges Durchgangsloch 24 auf, dessen engerer Abschnitt 25 in Eintreibrichtung vor dem weiteren Abschnitt 26 angeordnet ist. Es wird wiederum ein Borstenbündel 2 mit der Verdickung 4 mittels einer Hülse 6 entsprechend Figur 1 eingeprellt. Bei diesem Ausführungsbeispiel ist das Sackloch 24 zumindest in seinem Abschnitt 25 enger als der Außendurchmesser der Verdickung 4, so daß nach Einsetzen (Figur 4b) und Zurückfahren der Hülse 6 (Figur 4c) die Verdickung 4 in dem weiteren Abschnitt 26 liegt, während die Wandung des Abschnittes 25 zurückfedert und die Verdickung auf ihrem oben liegenden Abschnitt und das Borstenbündel im Bereich des Abschnittes 25 eng umfaßt. Damit ist das Borstenbündel gegen Zugkräfte am Bündel wirksam verankert. Um ein Durchrutschen des Borstenbündels nach der anderen Seite zu vermeiden, kann in diesem Fall der Borstenträger 1 in einer Ausnehmung eines gesondert gefertigten Stiels oder dergleichen eingesetzt werden.

Bei allen vorgenannten Ausführungsformen kann sich die Ausnehmung 5, 13, 21, 24 im Bereich ihres Öffnungsrandes konisch erweitern, um das Eintreiben des Bündels zu erleichtern. Die konische Erweiterung gibt ferner bei Benutzung der Bürsten den Bündeln die Möglichkeit, quer zu ihrer Achse stärker auszuweichen, als dies die Elastizität des Trägers ohnehin erlaubt.

In Figur 5 ist der Kopf 31 einer Zahnbürste 30 im Schnitt gezeigt. Der Kopf 31 weist auf seiner Borstenseite eine Aussparung 32 auf, in die ein Borstenträger 1 aus gummielastischem Werkstoff mit darin durch Eintreiben befestigten Borstenbündeln 2 eingesetzt ist. Das Einprellen kann nach einer der zuvor beschriebenen Verfahrensvarianten erfolgen. Die Aussparung 32 weist einen Umriß auf, der einen etwas kleineren Querschnitt bildet als der Borstenträger 1, so daß dieser gleichfalls durch Eintreiben in dem Bürstenkopf 31 befestigt werden kann. Stattdessen kann natürlich der Borstenträger 1 auch eingeklebt, eingeschweißt oder in anderer Weise am Bürstenkopf 31 verankert werden. Figur 6 zeigt eine Draufsicht auf das Borstenfeld des Bürstenkopfs 31 gemäß Figur 6.

In Figur 7 ist ein Ausführungsbeispiel gezeigt, bei dem der Borstenträger 1 gleichfalls in einen rahmenartigen Griff, Stiel 33 oder dergleichen eingesetzt ist. Der Borstenträger 1 aus gummielastischem Werkstoff weist auf seiner den Borsten 2 abgekehrten Seite Hohlräume 34 auf, so daß die Bostenbündel 2 eine erhöhte Beweglichkeit in axialer Richtung, aber auch in jeder Richtung quer zur Borstenachse besitzen, indem der gummielastische Borstenträger 1 im Bereich der Hohlräume 34 bei Druck zurückweicht.

Auf diese Weise läßt sich beispielsweise eine Zahnbürste gemäß Figur 8 mit dem Bürstenkopf 35 mit einem Borstenträger 1 ausstatten, dessen Borstenbündel 2 in den Feldern 36 eine andere Beweglichkeit haben als in den Feldern 37, so daß sich die Borsten bei Gebrauch den zu reinigenden Flächen und ihren verschiedenen Konturen besser anpassen. Dies kann noch dadurch unterstützt werden, daß die Ausnehmungen 5 im Borstenträger 1 (z.B. Figur 1) sich im Bereich des Öffnungsrandes nach außen konisch erweitern, womit zugleich eine Einlaufschräge für die Verdickung bzw. den Stempel gebildet ist.

## Patentansprüche

1. Verfahren zur Herstellung von Borstenwaren, bestehend aus einem Borstenträger aus elastischem Material mit wenigstens einer im wesentlichen zylindrischen Ausnehmung zur Aufnahme eines Borstenbündels, das an seinem befestigungsseitigten Ende eine die Borsten verbindende Verdickung, deren Querschnitt größer als der engste Querschnitt der Ausnehmung ist, aufweist und unter Druck in die Ausnehmung im Borstenträger formschlüssig eingesetzt wird, wobei die Wandung der Ausnehmung beim Passieren der Verdickung elastisch ausfedert und hinter der Verdickung bis zur Anlage an den Borsten des Borstenbündels zurückfedert, dadurch gekennzeichnet, daß das Borstenbündel mit seiner Achse etwa auf die Achse der Ausnehmung im Borstenträger ausgerichtet und durch direktes Einwirken einer Kraft zumindest auf die Verdickung in die Ausnehmung eingetrieben wird.

2. Verfahren nach Anspruch 1, dadurch gekennzeichnet, daß die Kraft zum Eintreiben des Borstenbündels auf den die Borsten des Borstenbündels umfangsseitig ringförmig überragenden Überstand der Verdickung zur Wirkung gebracht wird.

3. Verfahren nach Anspruch 1 und 2, dadurch gekennzeichnet, daß die Kraft zum Eintreiben des Borstenbündels auf den gesamten ringförmigen Überstand gleichmäßig aufgebracht wird.

4. Verfahren nach Anspruch 1, wobei das Borstenbündel als Hohlbündel mit ringförmig angeordneten Borsten ausgebildet ist und die Verdickung zumindest teilweise in den Querschnitt des Hohlraums hineinragt, dadurch gekennzeichnet, daß die Kraft zum Eintreiben des Borstenbündels innerhalb des Hohlraums auf die Verdickung zur Wirkung gebracht wird.

5. Verfahren nach Anspruch 1, wobei die Ausnehmung im Borstenträger einen Hinterschnitt aufweist, dadurch gekennzeichnet, daß die Kraft zum Eintreiben des Borstenbündels solange auf die Verdickung am Borstenbündel aufgebracht wird, bis die Verdickung den größten Querschnitt der Ausnehmung hinter dem Hinterschnitt erreicht.

6. Verfahren nach Anspruch 1, wobei die Borstenware eine Vielzahl von Borstenbündeln und der Borstenträger eine entsprechende Anzahl von Ausnehmungen aufweist, dadurch gekennzeichnet, daß sämtliche Borstenbündel oder Gruppen von Bündeln gleichzeitig in die Ausnehmungen am Borstenträger eingetrieben werden.

7. Verfahren nach einem der Ansprüche 1 bis 6, dadurch gekennzeichnet, daß beim Eintreiben zusätzlich eine Kraft auf das freie Ende des Borstenbündels zur Wirkung gebracht wird.

8. Verfahren nach einem der Ansprüche 1 bis 7, dadurch gekennzeichnet, daß der Borstenträger aus elastischem Material mit den eingesetzten Borstenbündeln in einen starren Träger unter Verspannen des Borstenträgers eingesetzt wird.

9. Vorrichtung zur Durchführung des Verfahrens nach einem der Ansprüche 1 bis 8 mit einer Aufnahme für den Borstenträger aus einem elastischen Material und einem Halter für das Borstenbündel mit einer Verdickung am befestigungsseitigen Ende, dadurch gekennzeichnet, daß der Halter einen Stempel (6, 17) aufweist, der mit seiner vorlaufenden Stirnseite (9, 18) auf die Verdickung (4, 16) am Borstenbündel (2) wirkt, axial in Richtung auf die Aufnahme mit dem Borstenträger (1) angetrieben und in die Ausnehmung bis zur endgültigen Positionierung der Verdickung einfahrbar ist.

10. Vorrichtung nach Anspruch 9, dadurch gekennzeichnet, daß der Stempel als die Borstenbündel (2) außenseitig umfassende Hülse (6) ausgebildet ist, die mit ihrer ringförmigen Stirnseite (9) gegen den die Borsten (3) des Borstenbündels überragenden Überstand der Verdickung (4) wirkt.

11. Vorrichtung nach Anspruch 10, dadurch gekennzeichnet, daß die Hülse (6) in ihrem auf dem Überstand der Verdickung wirkenden Bereich (8) einen äußeren Querschnitt, der nicht größer ist als der größte Querschnitt der Verdickung (4), und anschließend unter Bildung einer Stufe (7) einen größeren Querschnitt aufweist.

12. Vorrichtung nach Anspruch 11, dadurch gekennzeich net, daß die Stufe (7) einen mit der Oberfläche des Borstenträgers (1) zusammenwirkenden Anschlag für die Eintreibtiefe des Borstenbündels (2) bildet.

13. Vorrichtung nach Anspruch 9, dadurch gekennzeichnet, daß bei Hohlbündeln (15) der Stempel (17) bolzenar tig ausgebildet ist, in das Hohlbündel eingreift und mit seiner verlaufenden Stirnseite (18) auf den den Innendurchmesser des Hohlbündels überragende Über stand der Verdickung (16) wirkt.

14. Vorrichtung nach Anspruch 13, dadurch gekennzeich net, daß bei einem Hohlbündel (15) mit einer ringförmigen Verdickung (16) der Stempel (15) einen in den Ringraum der Verdickung eingreifenden Ansatz (19) kleineren Durchmessers aufweist und die dadurch am Stempel gebildete Stufe (18) beim Eintreiben auf den inneren Überstand der ringförmigen Verdickung (16) wirkt.

## Claims

1. Method for the manufacture of brushware, comprising a bristle carrier of elastic material having at least one substantially cylindrical recess for receiving a bristle bundle, provided at its fastening-side end with a bristle-connecting thickened portion, whose cross-section is larger than the narrowest cross-section of the recess and is positively inserted under pressure in the recess in the bristle carrier, the wall of the recess elastically springing out on passing the thickened portion and springs back again behind the thickened portion until engagement occurs on the bristles of the bristle bundle, characterized in that the axis of the bristle bundle is aligned with the axis of the recess in the bristle carrier and is driven into the recess by the direct action of a force at least on the thickened portion.

2. Method according to claim 1, characterized in that the force for driving in the bristle bundle is applied to the projecting length of the thickened portion projecting circumferentially in annular manner over the bristles of the bristle bundle.

3. Method according to claim 1 and 2, characterized in that the force for driving in the bristle bundle is uniformly applied to the entire annular projecting length.

4. Method according to claim 1, in which the bristle bundle is constructed as a hollow bundle with bristles arranged in annular manner and the thickened portion projects at least partially into the cross-section of the cavity, characterized in that the force for driving in the bristle bundle is applied to the thickened portion within the cavity.

5. Method according to claim 1, in which the recess in the bristle carrier has an undercut, characterized in that the force for driving in the bristle bundle is applied to the thickened portion on said bristle bundle until the thickened portion has reached the greatest cross-section of the recess behind the undercut.

6. Method according to claim 1, in which the brushware has a plurality of bristle bundles and the bristle carrier a corresponding number of recesses, characterized in that all the bristle bundles or groups of bundles are simultaneously driven into the recesses on the bristle carrier.

7. Method according to one of the claims 1 to 6, characterized in that on driving in, additionally a force is made to act on the free end of the bristle bundle.

8. Method according to one of the claims 1 to 7, characterized in that the bristle carrier made from elastic material with inserted bristle bundles is placed in a rigid support, accompanied by the clamping of the bristle carrier.

9. Apparatus for performing the method according to one of the claims 1 to 8 with a receptacle for the bristle carrier of an elastic material and a holder for the bristle bundle with a thickened portion at the fastening-side end, characterized in that the holder has a punch (6, 17), whose leading end face (9, 18) acts on the thickened portion (4, 16) on the bristle bundle (2), is driven axially in the direction of the receptacle with the bristle carrier (1) and can be introduced into the recess up to the final positioning of the thickened portion.

10. Apparatus according to claim 9, characterized in that the punch is constructed as a sleeve (6) externally embracing the bristle bundles (2) and which acts with its annular end face (9) against the projecting length of the thickened portion (4) projecting over the bristles (3) of the bristle bundle.

11. Apparatus according to claim 10, characterized in that the sleeve (6) has in its area (8) acting on the projecting length of the thickened portion an external cross-section, which is no larger than the greatest cross-section of the thickened portion (4) and then has a larger cross-section, accompanied by the formation of a step (7).

12. Apparatus according to claim 11, characterized in that the step (7) forms an abutment for the driving in depth of the bristle bundle (2) cooperating with the surface of the bristle carrier (1).

13. Apparatus according to claim 9, characterized in that in the case of hollow bundles (15) the punch (17) has a bolt-like construction, which engages into the hollow bundles and acts with its leading end face (18) on the projecting length of the thickened portion (16) projecting over the internal diameter of the hollow bundle.

14. Apparatus according to claim 13, characterized in that with a hollow bundle (15) having an annular thickened portion (16), the punch (15) has a smaller diameter part (19) engaging into the annular space of the thickened portion and the resulting step (18) on the punch acts on the inner projecting length of the annular thickened portion (16) on driving in.

## Revendications

1. Procédé de fabrication de brosses, comprenant un support de brosse en matériau élastique présentant au moins un évidement sensiblement cylindrique destiné à recevoir un faisceau de poils qui présente à son extrémité de fixation un renflement reliant les poils entre eux, dont la section est supérieure à la section la plus étroite de l'évidement, et qui est inséré à ajustement de forme dans l'évidement ménagé dans le support de brosse, la paroi de l'évidement manifestant un débattement à rappel élastique au passage du renflement et revenant en place derrière le renflement jusqu'au contact avec les poils du faisceau de poils, caractérisé en ce que l'axe du faisceau de poils est sensiblement aligné avec l'axe de l'évidement ménagé dans le support de brosse, et que le faisceau de poils est enfoncé dans l'évidement par l'action directe d'une force exercée au moins sur le renflement.

2. Procédé selon la revendication 2, caractérisé en ce que la force pour enfoncer le faisceau de poils est appliquée sur le porte-à-faux du renflement en saillie circonférentielle et annulaire au-delà des poils du faisceau de poils.

3. Procédé selon les revendications 1 et 2, caractérisé en ce que la force pour enfoncer le faisceau de poils est appliquée uniformément sur l'ensemble du porte-à-faux annulaire.

4. Procédé selon la revendication 1, dans lequel le faisceau de poils est conformé en faisceau creux comportant des poils disposés annulairement et l'évidement pénètre au moins partiellement dans la section de l'espace creux, caractérisé en ce que la force pour enfoncer le faisceau de poils est appliquée sur le renflement à l'intérieur de l'espace creux.

5. Procédé selon la revendication 1, dans lequel l'évidement ménagé dans le support de brosse présente une contre-dépouille, caractérisé en ce que la force pour enfoncer le faisceau de poils est appliquée sur le renflement du faisceau de poils jusqu'à ce que le renflement atteigne la plus grande section de l'évidement derrière la contre-dépouille.

6. Procédé selon la revendication 1, dans lequel la brosse présente un grand nombre de faisceaux de poils et le support de brosse un nombre correspondant d'évidements, caractérisé en ce que l'ensemble des faisceaux de poils ou des groupes de faisceaux sont enfoncés simultanément dans les évidements du support de brosse.

7. Procédé selon l'une quelconque des revendications 1 à 6, caractérisé en ce que lors de l'enfoncement, on applique en plus une force sur l'extrémité libre du faisceau de poils.

8. Procédé selon l'une quelconque des revendications 1 à 7, caractérisé en ce que le support de brosse en matériau élastique dans lequel sont enfoncés les faisceaux de poils est inséré dans un support rigide par déformation du support de brosse.

9. Dispositif pour utiliser le procédé selon l'une quelconque des revendications 1 à 8 comprenant un logement pour le support de brosse en matériau élastique et un support pour le faisceau de poils présentant un renflement à son extrémité de fixation, caractérisé en ce que le support présente un poinçon (6,17) agissant par sa face frontale de poussée (9,18) sur le renflement (4,16) du faisceau de poils (2), actionné axialement avec le support de brosse (1) en direction du logement et pouvant être introduit dans l'évidement jusqu'au positionnement définitif du renflement.

10. Dispositif selon la revendication 9, caractérisé en ce que le poinçon est conformé en douille (6) entourant les faisceaux de poils (2) par l'extérieur, poinçon qui agit par sa face frontale (9) annulaire sur le porte-à-faux du renflement en saillie au-delà des poils (3) du faisceau de poils.

11. Dispositif selon la revendication 10, caractérisé en ce que la douille (6) présente d'abord dans la zone (8) par laquelle elle agit sur le porte-à-faux du renflement une section extérieure qui n'est pas supérieure à la section la plus grande du renflement (4), et présente ensuite par formation d'une marche (7) une section plus grande.

12. Dispositif selon la revendication 11, caractérisé en ce que la marche (7) forme un butoir de profondeur d'enfoncement pour le faisceau de poils (2), coopérant avec la face supérieure du support de brosse (1).

13. Dispositif selon la revendication 9, caractérisé en ce que dans le cas de faisceaux creux (15), le poinçon (17) est conformé en tourillon, qu'il pénètre dans le faisceau creux et qu'il agit par sa face frontale (18) de poussée sur le porte-à-faux du renflement (16) en saillie au-delà du diamètre intérieur du faisceau creux.

14. Dispositif selon la revendication 13, caractérisé en ce que dans le cas d'un faisceau creux (15) présentant un renflement (16) annulaire, le poinçon (15) présente un épaulement (19) de diamètre plus petit pénétrant dans l'espace annulaire du renflement, et en ce que la marche (18) ainsi formée sur le poinçon agit lors de l'enfoncement sur le porte-à-faux intérieur du renflement annulaire (16).
